# EUROPÄISCHE PATENTSCHRIFT

(11) **EP 0 049 534 B1**
(45) Veröffentlichungstag und Bekanntmachung des Hinweises auf die Patenterteilung: **18.06.1986**
(21) Anmeldenummer: 81108047.2
(22) Anmeldetag: 07.10.1981
(51) Int. Cl.: A24B 5/16, A24B 3/18

(54) **Verfahren zur Volumenänderung von zerkleinerten Tabakrippen und Vorrichtung zur Durchführung des Verfahrens**
Method of changing the volume of cut tobacco stems and device for carrying out this method
Procédé pour le changement de volume des côtes de tabac découpées et dispositif pour la réalisation de ce procédé

(30) Priorität: 07.10.1980 DE 3037885
(43) Veröffentlichungstag der Anmeldung: 14.04.1982
(73) Patentinhaber: TAMAG BASEL AG, CH-4127 Birsfelden (CH)
(72) Erfinder: Egri, Laszlo, Dr., CH-4051 Basel (CH)
(74) Vertreter: Spott, Gottfried, Dr.

## Beschreibung

Es sind bereits mehrere Verfahren bekannt, bei denen Tabak zwecks Trocknung und/oder Volumenvergrößerung durch Kontakt mit heißen Gasen, wie Luft, Luft/Wasserdampf oder Wasserdampf allein, behandelt wird. Gemaß GB-A-875 684 wird Tabak mittels erhitzter Luft getrocknet. In der US-A-3 357 436 wird eine Vorrichtung zur Tabaktrocknung beschrieben, wonach Tabak mit feuchter erhitzter Luft mit einem Wasserdampfgehalt von midestens 10% in einem Pneuma-System bei etwa 65° bis 316 °C behandelt wird. Die Trocknung hat hierdurch relativ langsam in mehreren Trockentürmen zu erfolgen, wobei die Anfangsfeuchtigkeit des zu behandelnden Tabaks 35 Gew.-% nicht überschreiten darf. Es wird dementsprechend über sehr geringe Füllkapazitätserhöhungen von beispielsweise 2,3 % berichtet.

Gemäß DE-A-2 103 669 wird Tabak intensiv befeuchtet und der dadurch aufgequollene Tabak in einer Erhitzungszone einem aus reiner Heißluft bestehenden Heizmedium ausgesetzt. Die Erhitzung erfolgt hierbei so, daß lediglich die Randzone an der Oberfläche der Tabakteilchen gegenüber ihrem Innenbereich nennenswert getrocknet wird, wodurch eine gegenüber dem Innenbereich feste Konsistenz und damit Formbeständigkeit der gequollenen Tabakteilchen nach einem beschleunigten Abkühlen erreicht werden soll. Die Trocknung selbst erfolgt in einer Einrichtung, in der der befeuchtete Tabak auf einem Förderband in einzelnen, mit Heißluft durchströmten Trocknungskammern unter Vibration transportiert wird. Bei diesem Verfahren ist die Geschwindigkeit des gasförmigen Heiz- und Trocknungsmediums so weit herabgesetzt, daß die Tabakteilchen lediglich in Schwebe gehalten werden können, so daß die Trocknungszeit mehrere Minuten beträgt. Durch die Vielzahl der vorhandenen Gaseinlaßstellen des Fließbettbodens erfolgt dabei zwar eine gewisse Verwirbelung der Tabakteilchenschicht, doch kommt es hierbei zugleich auch zu einer Kanalbildung und.zu damit verbundenen ungleichmäßigen Ausdehnungseffekten unter schwankender Endfeuchte des behandelten Tabakmaterials.

In DE-A-2 637124 ist eine Vorrichtung zur Erhöhung der Füllkapazität von geschnittenem Tabak beschrieben und dargestellt, die eine Expansionszone und eine anschliessende Trocknungszone aufweist. In der Trocknungszone ist ein U-förmig gekrümmter Kanal vorgesehen, in dessen Wand Schlitze zum Zuführen eines Heizgases eingearbeitet sind. Der zu expandierende und dann zu trocknende Tabak wird hierbei pneumatisch durch beide Zonen transportiert. Die in der Wand des Kanals befindlichen Schlitze zum Zuführen des Heizgases, das zugleich auch mit als Transportgas dient, ergeben hierbei zwar zwangsläufig eine gewisse Ablenkung der im gekrümmten Kanal strömenden Tabakteilchen, stellen jedoch keine gezielt angeordneten "Ablenkeinrichtungen zum Zwecke der Verbesserung bestimmter Verfahrensparameter der Vorrichtung und Eigenschaften des erhaltenen Tabakmaterials dar.

In US-A-3 734104 wird ein Verfahren zur Volumenvergrößerung von zerkleinerten Tabakrippen beschrieben, bei dem Expansion und Trocknung in einem zusammenhängenden Verfahrenszug durchgeführt werden, so daß die Strömungs- und Temperaturbedingungen beider Verfahrensschritte voneinander abhängen. Die geschnittenen Tabakrippen werden hierbei zunächst imprägniert, bis ihre Zellen weitgehend mit Wasser gefüllt sind. Dann werden die Tabakteilchen in einer Erhitzungs- und Ausdehnungszone mit einem heißen, gasförmigen Heizmedium bei einer Temperatur zwischen 120 °C und 400 °C während etwa 0,5 bis weniger als 3 Sekunden in Berührung gebracht, wobei das Heizmedium mindestens etwa 30 Volumen-% Dampf enthält. Anschliessend werden die Tabakteilchen in einem linearen Strom mit einer außerordentlich hohen Geschwindigkeit von etwa 40 m/sec. durch einen Heizturm gefördert, wobei sich ein Expansionseffekt von etwa 50% ergibt, was bedeutet, daß das Füllvolumen gegenüber dem ursprünglichen Volumen um annähernd 50 % erhöht wird. Die wesentlichen Merkmale dieses Verfahrens sind ein Arbeiten bei hohen Temperaturen und extrem kurzen Behandlungszeiten und eine Trocknung bis auf einen sehr niedrigen Endfeuchtigkeitsgehalt. So ist beispielsweise die Dichte der auf 13,8 % Endfeuchtigkeit getrockneten Tabakteilchen um etwa 12 % und der auf 14,5 Endfeuchtigkeit getrockneten Teilchen um etwa 23 % höher als die Dichte von auf 6 % getrockneten Teilchen. Demnach wird der Volumenvergrößerungseffekt bei diesem Verfahren um so größer, je geringer der Endfeuchtigkeitsgehalt bei hohen Temperaturen und extrem kurzer Behandlungszeit eingestellt wird. Von entscheidendem Nachteil ist jedoch dabei, daß die zu einer zweckmäßigen Erhöhung der Füllfähigkeit führenden starken Abtrocknungsgrade bei den kurzen Behandlungszeiten nur mit außerordentlich hohen Temperaturen erreicht werden können, was eine akute Brandgefahr für die Teilchen und einen hohen Energieverbrauch für das Verfahren bedeutet. Ferner wird der auf unter 10 % Endfeuchtigkeit getrocknete Tabak sehr brüchig, wodurch unter Berücksichtigung der außerordentlich hohen Transportgeschwindigkeit ein hoher Verlust durch Bruch- und Staubbildung entsteht und zudem die Qualität der Teilchen, nämlich der Rauchgeschmack, verschlechtert wird.

Ausgehend von diesem bekannten Verfahren liegt der Erfindung die Aufgabe zugrunde, ein Verfahren und eine Vorrichtung zur Volumenvergrößerung von zerkleinerten Tabakrippen zur Verfügung zu stellen, die sich durch einen geringeren Energieaufwand, durch bessere Qualität des Endproduktes, durch geringere Verluste aufgrund von Bruchbildung und durch eine besonders gute Füllfähigkeitserhöhung auszeichnen. Diese Aufgabe wird erfindungsgemäß nun durch das aus den Ansprüchen 1 bis 7 hervorgehende Verfahren und die in den Ansprüchen 8 bis 19 angegebene Vorrichtung zur Durchführung dieses Verfahrens gelöst.

Mit der Anwendung dieses Verfahrens ergibt sich eine deutliche Energieeinsparung gegenüber dem bekannten Verfahren, da nicht nur die Arbeitstemperaturen niedriger sind, sondern auch die Transportgeschwindigkeit durch Erweiterung des Strömungsquerschnittes quer zur Transportrichtung des Tabakmaterials nur noch ein Bruchteil der bei dem bekannten Verfahren erforderlichen Transportgeschwindigkeit ist. Die Anhebung der Behandlungszeit in Verbindung mit den bewußt erzwungenen Bewegungsvorgängen im Transportstrom aus Heizmedium und Tabakteilchen ergibt eine Strömungsdynamik, mit der die Art und Weise der Wärmeübertragung auf die Teilchen in eine Gesetzmäßigkeit gebracht werden kann, durch die sich die Anforderungen gemäß der Aufgabe besonders erfolgreich erfüllen lassen. Das in den Zellen der Teilchen enthaltene Wasser wird verdampft und so aus den Zellen ° ausgetrieben, daß sich ein optimaler Aufbläheffekt ergibt, ohne daß die Zellwände oder die Oberfläche der Teilchen beschädigt werden. Daraus resultiert ein optimaler Bläheffekt, obwohl das Entfernen des Wassers für die Tabakteilchen bei niedrigerer Transportgeschwindigkeit und niedrigerer Temperatur und somit langsamer und schonender durchgeführt wird als beim bekannten Verfahren. Auch die Gefahr des Ansengens läßt sich durch die reduzierten Behandlungstemperaturen einwandfrei ausschalten. Neben der optimalen Erhöhung der Füllfähigkeit ergibt sich schließlich, was besonders wichtig ist, eine außerordentlich hohe Qualität, die sich durch einen ausgewogenen Rauchgeschmack dokumentiert. Wenn sich bei dem bekannten Verfahren eine Erhöhung der Füllfähigkeit um annähernd 50 % allerdings bei einer Endfeuchtigkeit von nur 6 % erreichen ließ, so kann mit dem erfindungsgemäßen Verfahren eine Erhöhung der Füllfähigkeit bis zu 70 % bei nur einer Abtrockung bis auf 12,6 % Endfeuchtigkeit erreicht werden.

Besonders günstige Resultate sowohl hinsichtlich des Expansionseffekts als auch der Staubbildung und Weiterverarbeitung des behandelten Rippenschnitts werden erreicht, wenn der Rippenschnitt innerhalb von etwa 10 bis 20 Sekunden, vorzugsweise etwa 15 bis etwa 20 Sekunden, abgetrocknet wird und wenn die Endfeuchte der getrockneten Tabakrippenteile vorzugsweise 13 bis 14 Gew.-% beträgt.

Da die Tabakrippen im allgemeinen einen verhältnismäßig unelastischen, holzartigen Aufbau aufweisen, ist zwecks ihrer Aufweichung und folglich zur Erreichung einner beträchtlichen Ausdehnung nach erfindungsgemäß durchgeführtem Verfahren eine Imprägnierung des zu behandelnden Rippenschnitts bis auf einen anfänglichen Wassergehalt von 50 bis 60 Gew.-% besonders vorteilhaft. Um die Elastizität der Zellwände, insbesondere während der ersten Phase der erfindungsgemäßen Tabakrippenbehandlung, aufrechtzuerhalten und dadurch die Volumenvergrößerung der Tabakzellen günstig zu beeinflussen, soll das gasförmige Heiz- und Transportmedium mindestens 50 Vol.-% Wasserdampf enthalten. Seine Temperatur soll unmittelbar vor dem Einlaß des Tabakrippenschnitts vorzugsweise 150 bis 180 °C betragen.

Im Zusammenhang mit der oben erwähnten schnellen Übertragung der Wärme vom Heizmedium auf die Tabakteile, die insbesondere in der ersten Phase der Behandlung für gute Volumeneffekte wichtig ist, wird erfindungsgemäß die Turbulenzerhöhung, welche bekanntlich die wärmeübertragungshemmende, laminare Grenzschicht auf der Oberfläche der Tabakteilchen zu entfernen (zerstören) vermag, auf eine spezielle Art herbeigeführt. Die imprägnierten Tabakrippenteile werden nämlich während ihres Transports in ihrer Bewegungsrichtung mehrmals abgelenkt, so daß ihre Relativgeschwindigkeiten gegenüber den gasförmigen, Wasserdampf enthaltenden Heiz- und Transportmedium mehrmals geändert werden. Dadurch werden hohe Turbulenzen und Wärmeübertragungsgeschwindigkeiten erreicht. Man kommt hierdurch somit ohne die sonst notwendigen hohen Transportgeschwindigkeiten und die damit verbundenen Nachteile, wie erhöhte Bruch- und Staubbildung, oder die kurzen Aufenthaltszeiten mit entsprechend hohen Temperaturen aus.

Die Richtungs- bzw. Reiativgeschwiₕdigkeitsänderungen geschehen erfindungsgemäß durch die pneumatische Führung der Tabakrippenteile entlang mehrerer Ablenkeinrichtungen für die Tabakteile in der Expansionszone, die dazu gegenüberstehend und gegeneinander versetzt angeordnet sind. Hierdurch läßt sich die Temperatur des gasförmigen, Wasserdampf enthaltenden Heiz- und Transportmediums bei gleichen Anfangs- und Endfeuchtigkeiten des Tabakrippenmaterials wesentlich herabsetzen, wobei die erzielte Volumenvergrößerung mindestens gleich bleibt.

Für die organoleptischen Eigenschaften der behandelten Rippen hat es sich als günstig erwiesen, wenn die Rippen mit einem Imprägniermittel, welches aus Wasser mit Zusatz von Orthophosphorsäure und/oder deren Natriumsalzen besteht, imprägniert werden.

Ein besonders günstiger Effekt bezüglich des Rauchgeschmacks von behandeltem Rippenschnitt wird erreicht, wenn die Orthophosphorsäure und/oder deren Natriumsalze in einer Menge von 0,1 bis 1,0 Gew.-%, berechnet auf das Trockengewicht der Tabakrippen, dem Wasser zugesetzt werden.

Um den Rippenschnitt unter schonenden Bedingungen trocknen zu können und gleichzeitig eine einheitliche Endfeuchte zu erreichen, wird erfindungsgemäß in das Pneumasystem ein vorzugsweise vertikaler Schacht, dessen Strömungsquerschnitt sich in der Transportrichtung des Tabakmaterials erweitert, eingebaut. Durch geeignete Dimensionierung der Strömungsquerschnitterweiterung wird eine solche Verringerung der Strömungsgeschwindigkeit erreicht, daß nur Teilchen mit einem bestimmten spezifischen Gewicht, nämlich einer bestimmten Feuchtigkeit, weiterbefördert werden.

Die Trocknung des Rippenschnitts geschieht auf besonders schonende Art, wenn die Temperatur des gasförmigen, Wasserdampf enthaltenden Heiz- und Transportmediums in der Zone von Strömungsquerschnittserweiterung vorzugsweise 110 bis etwa 105 °C beträgt.

Nach der Expansion wird der Tabak vom gasförmigen Transportmedium, beispielsweise in einem Zyklonabscheiber, abgetrennt und weiterverarbeitet.

Die Erfindung wird nachstehend mit Bezug auf die Zeichnungen noch näher erläutert ; es zeigen
Figur 1 eine Draufsicht von rechts oben auf eine erfindungsgemäße Erhitzungszone (Expansionszone) ;
Figur ebenfalls eine Draufsicht von rechts oben auf eine andere Ausführungsform einer erfindungsgemäßen Erhitzungszone ;
Figur eine Ansicht von unten auf eine weitere Ausführungsform einer erfindungsgemäßen Erhitzungszone ; und
Figur 4, eine schematische Darstellung der wichtigsten Teile der erfindungsgemäßen Vorrichtung.

Eine Vorrichtung zur Durchführung des erfindungsgemäßen Verfahrens, die sich besonders durch ihre Einfachheit und Wirtschaftlichkeit in der Ausführung auszeichnet, besteht darin, daß in der Erhitzungszone sich gegenüberstehende, gegeneinander versetzte Ablenkeinrichtungen angeordnet sind.

Eine andere Vorrichtung zur Durchführung des erfindungsgemäßen Verfahrens besteht darin, daß in der Erhitzungszone als Ablenkeinrichtungen gegeneinander versetzte Leitbleche angeordnet sind.

Eine weitere Vorrichtung zur Durchführung des erfindungsgemäßen Verfahrens besteht darin, daß in der Erhitzungszone als Ablenkeinrichtungen gegeneinander versetzte Einbuchtungen 4, 4', 6 angeordnet sind.

Als Erhitzungszone eignen sich erfindungsgemäß insbesondere Rohrleitungen 1, 1', 5, die von Rohrleitungen mit einem kreisförmigen oder rechteckigen Querschnittsprofil abgeleitet sind. Das heißt, daß ein Querschnitt durch eine der Rohrleitungen 1, 1', 5 von einer Stelle, an der keine erfindungsgemäßen Ablenkeinrichtungen angeordnet sind, ein kreisförmiges oder rechteckiges Profil darstellt.

Als Erhitzungszone eignen sich besonders Rohrleitungen 1, 1', 5, die von in den Strom des gasförmigen Heizmediums aufgegebenen Tabakteilen mit hoher Geschwindigkeit durchströmt werden. Da erfindungsgemäß die zusätzliche Wärmeaufnahme von der heißen Innenwand der Erhitzungszone durch die Kombination von Wärmestrahlung und -leitung ausgenutzt wird, ist es vorteilhaft, Rohrleitungen mit einem möglichst großen Querschnittsumfang und folglich einer großen Strahlungsfläche einzusetzen. Es wird deshalb bevorzugt, daß die Rohrleitungen 1, 1' einen rechteckigen Querschnitt, insbesondere mit einem Seitenverhältnis von Breite (b) : Höhe (a) -- 2, vorzugsweise > 3, aufweisen. Bei einem solchen Seitenverhältnis wird erreicht, daß einerseits die Oberfläche der Rohrleitungen 1, 1' groß wird und andererseits die Abstände zwischen Wand und Tabakpartikel klein bleiben. Durch geeignete Ausgestaltung der Ablenkeinrichtungen der gegenüberliegenden Rohrwände wird die Strömungsrichtung der imprägnierten Tabakteile in Längsrichtung der Rohrleitung 1, 1', 5 gestört, so daß die Hauptbewegungsrichtung etwa einer Zick-Zack-Bahn gleichkommt und die Tabakpartikel somit möglichst nahe und lange in Wandnähe verbleiben.

In einer geeigneten Ausführungsform weisen die Einbuchtungen 4, 4', 6 ein kurvenartiges, beispielsweise kreissegmentartiges, Profil auf und sind im rechten Winkel zur Längsrichtung der Rohrleitung 1, 1', 5 durchgehend und ohne Unterbrechungen, jedoch zur gegenüberliegenden Rohrwand versetzt angeordnet. Durch eine derartige Ausgestaltung der Einbuchtungen 4, 4', 6 erfolgen in Strömungsrichtung abwechselnd Querschnittsverengungen und -erweiterungen. Durch die vielen Richtungsänderungen wird erreicht, daß die Tabakpartikel häufig in einem Winkel vorwiegend kleiner als 45° an die heiße Rohrinnenwand und/oder an ihre unmittelbare Nähe geführt werden, wobei Wärme durch die Kombination von direkter Wärmeleitung und Wärmestrahlung auf die Partikel übergeht, so daß ein beschleunigter Temperaturübergang erfolgt.

In einer weiteren Ausführungsform bestehen die Einbuchtungen 6 aus einer Vielzahl von Kugelkalotten. Wie schon bei der vorhergehenden Ausführungsform beschrieben, wird auch hier der Strömungsverlauf der imprägnierten Tabakteile auf ähnliche Weise vorteilhaft geändert. Die erfindungsgemäßen Querschnittsveränderungen führen ebenfalls zu erhöhter Turbulenz der Strömung, welche den Zutritt des gasförmigen Heizmediums günstig beeinflußt und den Wärmeübergang gasförmiges Heizmedium-Tabak verbessert.

Eine besonders einfache Ausführungsform besteht darin, daß die beiden gegeneinander angeordneten Rohrleitungswände aus gewellten, gegenseitig versetzten Blechen bestehen.

Die Außenwände der erfindungsgemäß ausgestalteten Erhitzungszone können zusätzlich mit Heizeinrichtungen versehen werden. Die Intensität der Beheizung wird vorzugsweise so gewählt, daß die Temperatur im Inneren der Erhitzungszone zwischen 100 und 250 °C liegt.

Die in Fig. 1 dargestellte Vorrichtung besteht aus einer Rohrleitung 1, deren Eintrittsöffnung 2 bzw. Austrittsöffnung 3 ein rechteckiges Profil mit einem Seitenverhältnis von Breite (b) : Höhe (a) -- 3 aufweist. Die Einbuchtungen 4 haben ein kreissegmentartiges Profil und sind im rechten Winkel zur Längsrichtung der Rohrleitung 1 durchgehend und ohne Unterbrechung, jedoch zur gegenüberliegenden Fläche versetzt angeordnet.

Fig. 2 zeigt eine andere Ausführungsform einer erfindungsgemäßen Erhitzungszone. Die Eintrittsöffnung 2' und die Austrittsöffnung 3' dieser Rohrleitung haben dasselbe Profil wie die Rohrleitung 1 in Fig. 1. Die Rohrleitung 1 besteht aus flachen Wellblechprofilen, deren Einbuchtungen 4' im rechten Winkel zur Längsrichtung der Rohrleitung 1' verlaufen.

Fig. 3 zeigt eine weitere Ausführungsform einer erfindungsgemäßen Erhitzungszone. Die Eintrittsöffnung 7 und die Austrittsöffnung 8 dieser Rohrleitung 5 haben ein kreisförmiges Profil, d. h. der Grundquerschnitt dieser Rohrleitung 5 hat ebenfalls ein kreisförmiges Profil. In der Rohrleitung 5 ist in regelmäßigen Abständen, jedoch gegeneinander versetzt, eine Vielzahl von Einbuchtungen 6 in Form von Kugelkalotten angeordnet.

Bei einer weiteren Ausführungsform werden in der erfindungsgemäß ausgestalteten Erhitzungszone als Ablenkeinrichtungen mehrere gegeneinander versetzte Dampf- und/oder Gaseinlaßstellen angeordnet.

In Fig. 4 sind schematisch die wesentlichen Teile der erfindungsgemaßen Vorrichtung dargestellt. In die Expansionszone werden imprägnierte Tabakrippenteile sowie das gasförmige, Wasserdampf enthaltende Heiz- und Transportmedium eingeführt. Die expandierten Tabakrippenteile werden aus der Expansionszone in das untere Ende einer vorzugsweise nach oben konisch ausgebildeten Trocknungszone eingespeist. Die getrockneten, expandierten Tabakrippenteile werden am oberen Ende der Trocknungszone abgezogen und weiterverarbeitet.

Aus den folgenden Beispielen sind die Anwendung des erfindungsgemäßen Verfahrens sowie die erzielten Resultate ersichtlich.

Bei allen beschriebenen Behandlungen wurden die geschnittenen Rippen in einer handelsüblichen Befeuchtungstrommel befeuchtet und anschließend in einer Pneuma-Transport-Anlage oben erwähnter Art behandelt. Die Füllfähigkeitsmessungen am Rippenschnitt wurden mit Hilfe von Borgwaldt-Densimeter durchgeführt und beziehen sich auf eine Standardfeuchtigkeit des untersuchten Materials von 13 %.

### Beispiel 1

### Material : Heller Virginia-Rippenschnitt

Aus beiden behandelten Partien sowie aus unbehandeltem Rippenschnitt wurden Probezigaretten angefertigt, indem Partie B auf 13 % Wassergehalt.befeuchtet wurde und mit einem Anteil von 10 % mit einer Standard-Tabakmischung vermengt wurde. Partie A sowie die unbehandelten, geschnittenen Rippen wurden ohne weitere Konditionierung mit der gleichen Standard-Tabakmischung in gleichem Verhältnis vermischt. Die Zigaretten wurden konditioniert und nach gleicher Härte sortiert.

### Beispiel 2

### Material : Gewalzte und geschnittene Maryland-Rippen

### Beispiel 3

### Material : Gewalzte und geschnittene dunkle Rippenmischung

## Patentansprüche

1. Verfahren zur Volumenvergrößerung von zerkleinerten Tabakrippen durch Imprägnieren mit einem mindestens Wasser enthaltenden Imprägniermittel bis auf einen Wassergehalt von mindestens 45 Gew.-%. Expandieren der imprägnierten Tabakrippenteile mittels eines gasförmigen, Wasserdampf enthaltenden Heiz- und Transportmediums mit einer Temperatur von etwa 105 °C bis etwa 250 °C und Trocknen der expandierten Tabakrippenteile auf eine Endfeuchte oberhalb 12,5 Gew.-%, wobei die Tabakrippenteile beim Expandieren und beim Trocknen von ein und demselben Heiz- und Transportmedium innerhalb eines pneumatischen Transportsystems getragen werden, dadurch gekennzeichnet, daß in der Expansionszone durch gegenüberliegend versetzte Ablenkeinrichtungen die Bewegungsrichtung und die Relativgeschwindigkeiten der Tabakrippenteile gegenüber dem gasförmigen Heiz- und Transportmedium mehrmals geändert werden und daß in der Trocknungszone die Tabakrippenteile gegenüber den Bedingungen am Ende der Expansionszone einer geringeren Temperatur und kleineren Strömungsgeschwindigkeiten ausgesetzt sind.

2. Verfahren nach Anspruch 1, dadurch gekennzeichnet, daß die Tabakrippenteile innerhalb von etwa 10 bis etwa 20 Sekunden getrocknet werden.

3. Verfahren nach Anspruch 1 oder 2, dadurch gekennzeichnet, daß die Tabakrippenteile auf eine Endfeuchte von 13 bis 14 Gew.-% getrocknet werden.

4. Verfahren nach mindestens einem der Ansprüche 1 bis 3, dadurch gekennzeichnet, daß die Tabakrippenteile vor dem Erhitzen bis zu einem Wassergehalt von 50 bis 60 Gew.-% imprägniert werden.

5. Verfahren nach mindestens einem der Ansprüche 1 bis 4, dadurch gekennzeichnet, daß das gasförmige Heiz- und Transportmedium mindestens 50 Volumenprozent Wasserdampf enthält.

6. Verfahren nach mindestens einem der Ansprüche 1 bis 5, dadurch gekennzeichnet, daß die Temperatur des gasförmigen, Wasserdampf enthaltenden Heiz- und Transportmediums unmittelbar vor dem Expandieren der Tabakrippenteile 150 °C bis 180 °C beträgt:

7. Verfahren nach einem der Ansprüche.,1 bis 6, dadurch gekennzeichnet, daß die Temperatur des Heiz- und Transportmediums in der Trocknungszone bei verringerter Transportgeschwindigkeit etwa 110°C bis 150 °C beträgt.

8. Zur Durchführung des Verfahrens nach einem der Ansprüche 1 bis 7 geeignete Vorrichtung mit einer Expansionszone, die Ablenkeinrichtungen für die Tabakteile aufweist, und mit einer anschließenden Trocknungszone, sowie mit einem pneumatischen Transportsystem zum Fördern der Tabakteile durch die Expansionszone und die Trocknungszone, dadurch gekennzeichnet, daß die Ablenkeinrichtungen gegenüberstehend und so gegeneinander versetzt angeordnet sind, daß sie jeweils die Flugbahn der Tabakrippenteile in Richtung zu einer gegenüberliegenden, heißen Innenwand mit einem Auftreffwinkel vorwiegend kleiner als 45° umlenken, wobei die Tabakrippenteile jeweils bis an die heiße Innenwand heran oder in ihre unmittelbare Nähe geführt werden.

9. Vorrichtung nach Anspruch 8, dadurch gekennzeichnet, daß die Ablenkeinrichtungen gegeneinander versetzte Leitbleche sind.

10. Vorrichtung nach Anspruch 8 oder 9, dadurch gekennzeichnet, daß die Ablenkeinrichtungen gegeneinander versetzte Einbuchtungen (4, 4', 6) sind.

11. Vorrichtung nach einem der Ansprüche 8 bis 10, dadurch gekennzeichneit, daß die Expansionszone eine Rohrleitung (1) mit einem kreisförmigen Querschnitt ist.

12. Vorrichtung nach einem der Ansprüche 8 bis 10, dadurch gekennzeichnet, daß die Expansionszone eine Rohrleitung (1) mit einem rechteckigen Querschnitt ist.

13. Vorrichtung nach Anspruch 12, gekennzeichnet durch ein Seitenverhältnis von Breite (b) : Höhe (a) -- 2, vorzugsweise , 3 des rechteckigen Querschnitts.

14. Vorrichtung nach Anspruch 12 oder 13, dadurch gekennzeichnet, daß die Einbuchtungen (4) sich gegenüberliegender Innenwände ein wellenförmiges Durchgangsprofil begrenzen und über die Breite (b) durchgehend im rechten Winkel zur Längsrichtung der Rohrleitung (1) angeordnet sind.

15. Vorrichtung nach einem der Ansprüche 12 bis 14, dadurch gekennzeichnet, daß die Einbuchtungen (4) kreissegmentartige Form haben und über die Breite (b) durchgehend zur Längsrichtung der Rohrleitung (1) angeordnet sind.

16. Vorrichtung nach einem der Ansprüche 8 bis 15, dadurch gekennzeichnet, daß die Einbuchtungen (6) eine Vielzahl von Kugelkalotten sind.

17. Vorrichtung nach mindestens einem der Ansprüche 8 bis 16, dadurch gekennzeichnet, daß die gegenüberliegenden Innenwände der Rohrleitung (1) gegenseitig versetzt gewellte Bleche sind.

18. Vorrichtung nach Anspruch 8, dadurch gekennzeichnet, daß die Ablenkeinrichtungen gegeneinander versetzte Dampf- und/oder Gaseinblasestellen sind.

19. Vorrichtung nach einem der Ansprüche 8 bis 18, dadurch gekennzeichnet, daß in einem Teil der Trocknungszone zur Herabsetzung der Strömungsgeschwindigkeit eine Erweiterung des Strömungsquerschnittes vorgesehen ist.

## Claims

1. A method of increasing the volume of cut tobacco stems by impregnating the tobacco stems to a water content of at least 45 % by weight with an impregnating agent containing at least water, expanding the impregnated tobacco stem parts in an expansion zone with a gaseous heating and transport medium containing stems and having a temperature of from about 105 °C to about 250 °C, and drying the expanded tobacco stem parts to a final moisture content of above 12.5 % by weight, the tobacco stem parts being transported during the heating and drying process through a pneumatic transport system by the very same heating and transport medium, characterized in that the direction of movement and the relative speeds of the tobacco stem parts in the expansion zone is changed several times relative to the gaseous heating and transport medium by deflection means which are disposed opposite and arranged mutually offset, and that the tobacco stem parts in the drying zone are subjected to a lower temperature and a reduced flow velocity relative to the conditions at the end of the expansion zone.

2. A method according to claim 1, characterized in that the tobacco rib parts are dried within a period of about 10 to about 20 seconds.

3. A method according to claim 1 or 2, characterized in that the tobacco rib parts are dried to a final moisture content of from 13 to 14% by weight.

4. A method according to at least one of the claims 1 to 3, characterized in that, priorto being heated, the tobacco rib parts are impregnated to a water content of from 50 to 60 % by weight.

5. A method according to at least one of the claims 1 to 4, characterized in that the gaseous heating and transport medium contains at least 50 percent by volume of steam.

6. A method according to at least one of the claims 1 to 5, characterized in that, immediately before the tobacco rib parts are expanded, the gaseous heating and transport medium containing steam has a temperature of from 150 °C to 180 °C.

7. A method according to one of claims 1 to 6, characterized in that in the drying zone at a reduced transportation velocity the gaseous heating and transport medium has a temperature of from 110°C to 150°C.

8. An apparatus suitable for carrying out the method according to one of claims.1 to 7, comprising an expansion zone provided _{'}with deflection means for the tobacco parts and further comprising a subsequent drying zone, and a pneumatic transport system for transporting the tobacco parts through the expansion zone and the drying zone, characterized in that the deflection means are disposed opposite and arranged mutually offset such that the trajectory of the tobacco parts is guided towards an opposite hot inner wall in such a way that said tobacco parts meet the hot inner wall or the immediate neighbourhood thereof at an angle predominantly smaller than 45°.

9. An apparatus according to claim 8, characterized in that mutually offset guide plates are provided as deflection means in the expansion zone.

10. An apparatus according to claim 8 or 9, characterized in that mutually offset identations (4, 4', 6) are provided as deflection means.

11. An apparatus according to one of the claims 9 to 10, characterized in that the expansion zone is a tube having a circular cross-section.

12. An apparatus according to one of the claims 8 to 10, characterized in that the expansion zone is a tube having a rectangular cross-section.

13. An apparatus according to claim 12, characterized in that said rectangular cross-section has a ratio of width (b) to height (a) of , 2, preferably > 3.

14. An apparatus according to claim 12 or 13, characterized in that the indentations (4) of the inner walls disposed opposite define a curve-like profile and are provided at right angles to the longitudinal direction of the tube (1) over the whole width (b).

15. An apparatus according to one of claims 12 to 14, characterized in that the indentations (4) define a circular segment-like profile and are provided at right angles to the longitudinal direction of the tube (1) over the whole width (b).

16. An apparatus according to one of the claims 8 to 15, characterized in that the indentations (6) consist of a plurality of spherical cups.

17. An apparatus according to at least one of the claims 8 to 16, characterized in that the tube (1) consists of opposite disposed, mutually offset, corrugated sheet-metal members.

18. An apparatus according to claim 8, characterized in that mutually offset steam and/or gas inlet locations are provided as deflection means.

19. An apparatus according to one of the claims 8 to 18, characterized in that an enlargement of the flow cross-section in the direction of transport of the tobacco parts is provided in part of the drying zone.

## Revendications

1. Procédé pour augmenter le volume des côtes de feuilles de tabac fractionnées qui comprend une imprégnation avec un agent d'imprégnation contenant, au moins, de l'eau jusqu'à une teneur en eau d'au moins 45 % en poids, l'expansion des fragments de côtes de tabac imprégnés à l'aide d'un agent de chauffage et de transport gazeux contenant de la vapeur d'eau d'une température comprise entre environ 105 °C et .environ 250 °C, et le séchage des fragments de côtes de tabac expansés jusqu'à une humidité résiduelle supérieure à 12,5 % en poids, ces fragments de côtes de tabac étant transportés au moyen d'un système de transport pneumatique lors de l'expansion et du séchage par un seul et même agent de chauffage et de transport, caractérisé en ce que dans la zone d'expansion la direction du mouvement et les vitesses relatives des fragments de côtes de tabac sont plusieurs fois modifiées par rapport à l'agent de chauffage et de transport gazeux au moyen de dispositifs de déviation disposés d'une manière décalée les uns en face des autres, et que dans la zone de séchage les fragments de côtes de tabac sont soumis à une température et des vitesses de circulation inférieures aux conditions en vigueur à la fin de la zone d'expansion.

2. Procédé selon la revendication 1, caractérisé en ce que les fragments de côtes de tabac sont séchés en l'espace d'environ 10 à 20 secondes.

3. Procédé selon la revendication 1 ou 2, caractérisé en ce que les fragments de côtes de tabac sont séchés à un taux d'humidité finale de 13 à 14 % en poids.

4. Procédé selon l'une au moins des revendications 1 à 3, caràctérisé en ce que les fragments de côtes de tabac sont imprégnés, avant chauffage, jusqu'à une teneur en eau de 50 à 60 % en poids.

5. Procédé selon l'une au moins des revendications 1 à 4, caractérisé en ce que l'agent de chauffage et de transport gazeux contient au moins 50 % en volume de vapeur d'eau.

6. Procédé selon l'une au moins des revendications 1 à 5, caractérisé en ce que la température de l'agent de chauffage et de transport gazeux contenant de la vapeur d'eau est, immédiatement avant l'expansion des fragments de côtes de tabac, comprise entre 150 °C et 180 °C.

7. Procédé selon l'une des revendications 1 à 6, caractérisé en ce que la température de l'agent de chauffage et de transport est comprise dans la zone de séchage où la vitesse de transport est réduite. entre environ 110 °C et 150 °C.

8. Dispositif approprié pour la mise en oeuvre du procédé selon l'une des revendications 1 à 7, comprenant une zone d'expansion présentant des dispositifs de déviation des fragments de tabac, suivie d'une zone de séchage ainsi qu'un système de transport pneumatique pour le convoyage des fragments de tabac à travers les zones d'expansion et de séchage, dispositif caractérisé en ce que les dispositifs de déviation sont montés les uns en face des autres et décalés mutuellement de telle manière qu'ils dévient la trajectoire des fragments des côtes de tabac en direction de la paroi intérieure chaude opposée avec un angle d'impact essentiellement inférieur à 45°, les fragments de côtes de tabac étant amenés à chaque fois jusqu'à la paroi intérieure chaude ou dans son voisinage immédiat.

9. Dispositif selon la revendication 8, caractérisé en ce que les dispositifs de déviation sont des chicanes décalées les unes par rapport aux autres.

10. Dispositif selon la revendication 8 ou 9, caractérisé en ce que les dispositifs de déviation sont des anses (4, 4', 6) décalées les unes par rapport aux autres.

11. Dispositif selon l'une des revendications 8 à 10, caractérisé en ce que la zone d'expansion est constituée par une conduite (1) ayant une section circulaire.

12. Dispositif selon l'une des revendications 8 à 10, caractérisé en ce que la zone d'expansion est constituée par une conduite (1) ayant une section rectangulaire.

13. Dispositif selon la revendication 12, caractérisé en ce que le rapport des côtés de la section rectangulaire est dans un rapport largeur (b) : hauteur (a) -- 2, de préférence ₃= 3.

14. Dispositif selon la revendication 12 ou 13, caractérisé en ce que les anses (4) délimitent par rapport aux parois intérieures opposée un profil curviligne et sont disposées sur toute la largeur (b), perpendiculairement à l'axe longitudinal de la conduite (1).

15. Dispositif selon l'une des revendications 12 à 14, caractérisé en ce que les anses (4) ont la forme d'un secteur circulaire et qu'elles sont disposées sur toute la largeur (b) par rapport à l'axe longitudinal de la conduite (1).

16. Dispositif selon l'une des revendications 8 à 15, caractérisé en ce que les anses (6) sont constituées par une multiplicité de calottes sphériques.

17. Dispositif selon l'une au moins des revendications 8 à 16, caractérisé en ce que les parois intérieures opposées de la conduite (1) se composent de plaques de tôle ondulée mutuellement décalées.

18. Dispositif selon la revendication 8, caractérisé en ce que les dispositifs de déviation sont des sites d'introduction de la vapeur et/ou de gaz décalés les uns par rapport aux autres.

19. Dispositif selon l'une des revendications 8 à 18, caractérisé en ce qu'il est prévu dans une partie de la zone de séchage un élargissement de la section du transport afin de réduire la vitesse de circulation.
